# EUROPÄISCHE PATENTSCHRIFT

(11) **EP 0 820 717 B1**
(45) Veröffentlichungstag und Bekanntmachung des Hinweises auf die Patenterteilung: **23.04.2003**
(21) Anmeldenummer: 97111274.3
(22) Anmeldetag: 04.07.1997
(51) Int. Cl.: A47L 9/06

(54) **Saugkopf an einem Staubsauger**
Suction head for vacuum cleaner
Tête aspirante pour aspirateur

(30) Priorität: 26.07.1996 DE 19630241
(43) Veröffentlichungstag der Anmeldung: 28.01.1998
(73) Patentinhaber: WESSEL-WERK GMBH, 51580 Reichshof-Wildbergerhütte (DE)
(72) Erfinder: Kaffenberger, Dieter, Dipl.-Ing., 51674 Wiehl (DE); Görres, Achim, Dipl.-Ing., 51674 Wiehl (DE); Riehl, Klaus-Dieter, Dipl.-Ing., 57489 Drolshagen (DE)
(74) Vertreter: Albrecht, Rainer Harald, Dr.-Ing.

(56) Entgegenhaltungen:
- DE-A- 2 753 798
- DE-A- 3 501 098
- FR-A- 2 197 554
- US-A- 3 659 312

## Beschreibung

Die Erfindung betrifft einen Saugkopf für einen Staubsauger, welcher Saugkopf einen zum zu reinigenden Boden hin offenen, quer zur Bewegungsrichtung des Saugkopfes verlaufenden kanalförmigen Saugmund mit Saugöffnung sowie in Bewegungsrichtung vor und hinter dem Saugmund eine aus einer durchgehenden Reihe aus dicht an dicht angeordneten Borsten bestehende Borstenleiste aufweist, die mit einer Trägerplatte verbunden ist. Ein Saugkopf des beschriebenen Aufbaus ist z. B. aus DE-A 27 53 798 und aus US-A-3 659 312 bekannt.

Die Borstenleisten unterstützen bei arbeitendem Staubsauger als staublösende Bürsten die Reinigungsarbeit. Sie haben bei der hin- und hergehenden Arbeitsbewegung des Saugkopfes, aber auch aus Kräften, die den Saugkopf auf den zu reinigenden Boden drücken und die von einer Bedienungsperson ausgeübt werden, nicht unbeachtliche Beanspruchung aufzunehmen. Die Borstenleisten können im übrigen als Stützelemente dienen, mit denen der Saugkopf auf dem zu reinigenden Boden abgestützt ist. Als Stützelemente können aber auch Rollen, Gleitelemente und ähnliche Bauteile, zusätzlich zu den Borstenleisten angeordnet sein. Die Borstenleisten sind an der Unterseite des Saugkopfgehäuses unbeweglich angeordnet oder über zusätzliche Bauteile heb- und senkbar. Bei der Ausführungsform mit heb- und senkbaren Borstenleisten werden die Borstenleisten eingefahren, wenn sie die Reinigungsarbeit behindern, was z. B. auf hochflorigen Teppichböden der Fall sein kann.

Die Borstenleisten weisen in der Praxis häufig eine U-förmig geformte Blechleiste als Borstenleistenrücken auf, in welche die Borsten eingeführt und in der sie festgeklemmt sind. Das ist fertigungsmäßig aufwendig. In einem kontinuierlichen Prozess werden die Borsten auf ein Blechband, welches beispielsweise 15 mm breit ist, mit einer Länge, die gut der doppelten Höhe der Borsten in der fertigen Borstenleiste entspricht, quer zur Bandrichtung in definierter, gleichmäßiger Schichtdicke aufgelegt. Darüber wird ein Stahldraht, mittig zum Stahlband gelegt. Das Blechband mit den aufgelegten Borsten wird U-förmig um den Stahldraht mit den unterlegten Borsten herumgebogen und zusammengepresst. Der Stahldraht als Seele verhindert das Herausfallen der U-förmig gebogenen und vom Blechband eingeklemmten Borsten. Anschließend werden die überstehenden Borsten auf Fertighöhe geschoren. Gegebenenfalls werden Aussparungen eingestanzt und der Borstenstreifen wird auf Fertigungslängen abgelängt. Die beschriebene Ausführungsform hält man aus Festigkeitsgründen und Gründen der Gestaltfestigkeit für erforderlich, da beim Arbeiten mit dem Staubsauger erhebliche Beanspruchungen aufzunehmen sind.

Grundsätzlich ist es auch bekannt, Borstenrücken von Bürsten aus thermoplastischem Kunststoff zu fertigen, in den Borstenbüschel eingesetzt sind. Insoweit wird z.B. auf übliche Zahnbürsten sowie auf DE-A-35 01 098 verwiesen.

Aus US-A-2 411 488 ist ein Saugkopf mit einer rotierenden Bürstenwalze bekannt. Die Bürstenwalze ist mit Borstenelementen bestückt, die aus einer flexiblen Gummileiste und in die Gummileiste eingesetzten Borstenbüscheln bestehen. Die Gummileisten sind in spiralförmige Nuten der Bürstenwalze einsetzbar. Zur Entwicklung von mit Borstenleisten bestückten Trägerplatten des eingangs beschriebenen Aufbaus und der eingangs beschriebenen Zweckbestimmung haben diese Maßnahmen nichts beigetragen.

Der Erfindung liegt das technische Problem zugrunde, einen Saugkopf des eingangs beschriebenen Aufbaus mit Borstenleisten auszurüsten, die einfach und wohlgeformt in einer industriellen Serienfertigung hergestellt werden können, leicht montiert werden können und alle aufzunehmenden Beanspruchungen unschwer und mit hoher Standzeit und Gestaltfestigkeit aufnehmen.

Die Aufgabe wird bei einem Saugkopf des eingangs beschriebenen Aüfbaus erfindungsgemäß dadurch gelöst,
dass die Borsten der Borstenleisten in einen Strang aus thermoplastischem Kunststoff eingebettet sind, wobei der Strang einen Borstenleistenrücken bildet, dessen Höhe in Richtung der Borsten groß ist im Verhältnis zur Dicke der Trägerplatte, und
dass die Borstenleistenrücken als Versteifungsrandelemente für die aus thermoplastischem Kunststoff geformte Trägerplatte ausgebildet sowie mit dieser verbunden sind, wobei die Borstenleistenrücken die Trägerplatte gegen beanspruchungsbedingte Verformungen aus der Plattenebene heraus und die Trägerplatte die Borstenleistenrücken gegen beanspruchungsbedingte Verformungen in Bewegungsrichtung des Saugkopfes aussteifen.

Die Borstenleisten bestehen aus einer durchgehenden Reihe aus dicht an dicht angeordneten Borsten aus thermoplastischem Kunststoff, deren rückwärtiges Ende in einen ebenfalls aus thermoplastischem Kunststoff bestehenden Strang, welcher den Borstenleistenrücken bildet, eingebettet ist. Die Borstenleisten sind im Wege der kontinuierlichen Extrusion herstellbar, wobei der Borstenleistenrücken aus aufgeschmolzenem Borstenmaterial bestehen kann oder aus Material, z.B. Recyclat, besteht, welches während der Extrusion beigefüttert wird. Die Verbindung der Borstenleistenrücken mit der Trägerplatte kann auf verschiedene Weise erfolgen, solange die im folgenden erläuterten Effekte und Wechselwirkungen gewährleistet sind. Vorzugsweise ist die Verbindung eine stoffschlüssige Verbindung. Die Gestaltung der Borstenleistenrücken ist weitgehend beliebig; sie kann der Art der Verbindung angepasst sein.

Die Erfindung geht von der Erkenntnis aus, dass bei den Borstenleisten eines Saugkopfes der Borstenleistenrücken gleichsam als aussteifendes Rückgrat an einer Trägerplatte dienen kann und diese Funktion voll erfüllen kann, wenn die Trägerplatte wie angegeben gestaltet ist und die Borstenleistenrücken stoffschlüssig mit der Trägerplatte verbunden sind, und zwar derart, dass die Borstenleistenrücken die Trägerplatte gegen beanspruchungsbedingte Verformungen aus der Plattenebene heraus und die Trägerplatte die Borstenleistenrücken gegen beanspruchungsbedingte Verformungen in Bewegungsrichtung des Saugkopfes aussteifen. Insoweit arbeitet die Erfindung mit einer besonderen Gestaltung und Vereinigung der Borstenleistenrücken und der Trägerplatte, die darüber hinaus leicht montierbar ist und in der die Borstenleistenrücken einerseits und die Trägerplatte andererseits vorteilhaft wechselwirken. Die Borstenleistenrücken bilden bei beanspruchungsbedingten Verformungen aus der Plattenebene heraus gleichsam aussteifende Randglieder, wie sie im Baugewerbe bei der sogenannten Schalenstatik eingesetzt werden, während andererseits das Flächenträgheitsmoment der Trägerplatte aussteifend auf die Borstenleisten wirkt, die in Bewegungsrichtung des Saugkopfes Beanspruchungen aufzunehmen haben. Im Ergebnis behalten die Borsten der beschriebenen Borstenleisten beim arbeitenden und bewegten Saugkopf ihre Orientierung, die besonders reinigungswirksam eingerichtet werden kann, gleichzeitig werden die Borsten im Borstenleistenrücken sicher und mit langer Standzeit gehalten. In Bewegungsrichtung des Saugkopfes sind an der Trägerplatte abschließende oder aussteifende Leisten und sonstige Ausformungen nicht erforderlich, was die Herstellung im Wege des Strangpressens ermöglicht. Nach bevorzugter Ausführungsform der Erfindung bestehen die Borstenleistenrücken und die Trägerplatten aus dem gleichen thermoplastischen Kunststoff.

Im einzelnen bestehen im Rahmen der Erfindung mehrere Möglichkeiten der weiteren Ausbildung und Gestaltung. So können die Borstenleistenrücken in ausgeformte Randnuten der Trägerplatte eingesetzt und mit dem Werkstoff der Randnuten stoffschlüssig verbunden sein. Man kann aber auch die Borstenleistenrücken an die Trägerplatte anformen und gleichzeitig auch die Borsten in den Borstenleistenrücken durch Einspritzen befestigen. Bei den beschriebenen Maßnahmen kann im Wege des Spritzgießens, aber auch des Strangpressens, gearbeitet werden. Die Trägerplatten mit den angeformten Borstenleisten können als langgestreckte Produkte durch Extrudieren hergestellt werden. Beim Extrudieren können zugleich auch die Borsten in das thermoplastifizierte Material der Trägerplatte eingebracht werden. Nach bevorzugter Ausführungsform der Erfindung sind die Borstenleistenrücken und die Trägerplatte winkelsteif miteinander verbunden, wozu auch im Bereich der Winkel das Flächenträgheitsmoment erhöhende Ausformungen vorgesehen sein können.

Im folgenden wird die Erfindung anhand einer lediglich ein Ausführungsbeispiel darstellenden Zeichnung ausführlicher erläutert. Es zeigen in schematischer Darstellung
- Fig. 1: einen Querschnitt durch einen erfindungsgemäßen Saugkopf,
- Fig. 2: in gegenüber der Fig. 1 wesentlich vergrößertem Maßstab die Trägerplatte mit den Borstenleisten aus dem Gegenstand der Fig. 1,
- Fig. 3: in perspektivischer Darstellung und gegenüber der Fig. 2 verkleinert eine Trägerplatte mit den Borstenleisten,
- Fig. 4: eine andere Ausführungsform des Gegenstandes der Fig. 2 und
- Fig. 5: entsprechend der Fig. 3 die Trägerplatte mit den angeschlossenen Borstenleisten zur Ausführungsform nach Fig. 4.

Der in Fig. 1 dargestellte Saugkopf 1 gehört zu einem Staubsauger. Der Saugkopf 1 besitzt einen zum zu reinigenden Boden hin offenen, quer zur Bewegungsrichtung des Saugkopfes 1 verlaufenden kanalförmigen Saugmund 2 mit einer nicht gezeichneten Saugöffnung sowie in Bewegungsrichtung vor und hinter dem Saugmund 2 Borstenleisten 3, die mit einer Trägerplatte 4 verbunden sind.

Insbesondere aus den Fig. 2 und 3 entnimmt man, dass die Borsten 5 der Borstenleisten 3 in einem aus thermoplastischem Kunststoff geformten Borstenleistenrücken 6 eingebettet sind. Die Borsten 5 bestehen vorzugsweise ebenfalls aus einem thermoplastischen Kunststoff. Nimmt man die Fig. 4 und 5 hinzu, so wird deutlich, dass die Borstenleistenrücken 6 als Versteifungsrandelemente für die aus thermoplastischem Kunststoff geformte Trägerplatte 4 ausgebildet sind. Die Höhe h der Borstenleisten 3 in Richtung der Borsten 5 ist groß im Verhältnis zur Dicke d der Trägerplatte 4. Nichtsdestoweniger ist das Bauteil Trägerplatte 4 mit Borstenleisten 3 bei dem erfindungsgemäßen Saugkopf 1 ausreichend steif. Dazu sind die Borstenleistenrücken 6 und die Trägerplatten 4 stoffschlüssig verbunden. Ferner ist die Auslegung so getroffen, dass die Borstenleistenrücken 6 die Trägerplatte 4 gegen beanspruchungsbedingte Verformungen aus der Plattenebene heraus und die Trägerplatte 4 die Borstenleistenrücken 6 gegen beanspruchungsbedingte Verformungen in Bewegungsrichtung des Saugkopfes 1 aussteifen.

Bei der Ausführungsform nach den Fig. 1 bis 3 sind die Borstenleistenrücken 6 in angeformte Randnuten 7 der Trägerplatte 4 eingesetzt und mit dem Werkstoff der Randnuten 7 stoffschlüssig verbunden. Einerseits sind die Borsten in einem Strang aus thermoplastischem Material, welcher den Borstenleistenrücken bildet, eingebettet; anderseits ist der Borstenleistenrücken in den Randnuten eingeklebt oder mit dem Werkstoff der Randnuten verschweißt. Bei der Ausführungsform nach den Fig. 4 und 5 sind die Borsten 5 in randseitige Stege der einstückigen Trägerplatte eingebettet. Die Stege bilden Versteifungsrandelemente und zugleich die Borstenleistenrücken 6. Der in den Fig. 4 und 5 dargestellte Gegenstand ist durch Extrusion und damit in einem Arbeitsgang herstellbar. Der Borstenleistenrücken 6 kann aus aufgeschmolzenem Borstenmaterial bestehen; er kann aber auch aus Material , z. B. Recyclat, bestehen, welches während der Extrusion beigefüttert wird. Die Trägerplatte 4 mit den angeformten Borstenleisten bilden ein einstückiges Bauteil. Der fertigungsund montagtechnische Aufwand ist im Vergleich zum Stand der Technik erheblich reduziert.

Man entnimmt den Fig. 2 und 4 auch, dass die Borstenleistenrücken 6 und die Trägerplatte 4 winkelsteif miteinander verbunden sind, wenn sie wie dargestellt ausgeformt sind. Es versteht sich, dass der thermoplastische Kunststoff eine entsprechende Härte aufweist. Die Borstenleistenrücken 6 und die Trägerplatte 4 bestehen zweckmäßigerweise aus dem gleichen thermoplastischen Kunststoff.

## Patentansprüche

1. Saugkopf für einen Staubsauger, welcher Saugkopf einen zum zu reinigenden Boden hin offenen, quer zur Bewegungsrichtung des Saugkopfes verlaufenden kanalförmigen Saugmund (2) mit Saugöffnung sowie in Bewegungsrichtung vor und hinter dem Saugmund (2) eine aus einer durchgehenden Reihe aus dicht an dicht angeordneten Borsten (5) bestehende Borstenleiste (3) aufweist, die mit einer Trägerplatte (4) verbunden ist, **dadurch gekennzeichnet**,
1.1 dass die Borsten (5) der Borstenleisten (3) in einen formstabilen Strang aus thermoplastischem Kunststoff eingebettet sind, wobei der Strang einen Borstenleistenrücken (6) bildet, dessen Höhe (h) in Richtung der Borsten (5) groß ist im Verhältnis zur Dicke (d) der Trägerplatte (4), und
1.2 dass die Borstenleistenrücken (6) als Versteifungsrandelemente für die aus thermoplastischem Kunststoff geformte Trägerplatte (4) ausgebildet sowie mit dieser verbunden sind, derart daß die Borstenleistenrücken (6) die Trägerplatte (4) gegen beanspruchungsbedingte Verformungen aus der Plattenebene heraus und die Trägerplatte (4) die Borstenleistenrücken (6) gegen beanspruchungsbedingte Verformungen in Bewegungsrichtung des Saugkopfes (1) aussteifen.

2. Saugkopf nach Anspruch 1, **dadurch gekennzeichnet, dass** die Borsten (5) aus thermoplastischem Kunststoff bestehen und dass die Borstenleistenrücken (6) aus aufgeschmolzenem Borstenmaterial oder Recyclat, welches bei einer Extrusion beigefüttert wird, bestehen.

3. Saugkopf nach Anspruch 1 oder 2, **dadurch gekennzeichnet, dass** die Borstenleistenrücken (6) in angeformter Randnuten (7) der Trägerplatte (4) eingesetzt und mit dem Werkstoff der Randnuten (7) stoffschlüssig verbunden sind.

4. Saugkopf nach Anspruch 1 oder 2, **dadurch gekennzeichnet, dass** die Borstenleistenrücken (6) an die Trägerplatte (4) angeformt sind.

5. Saugkopf nach einem der Ansprüche 1 bis 4, **dadurch gekennzeichnet, dass** die Borstenleistenrücken (6) und die Trägerplatte (4) winkelsteif vereinigt sind.

6. Saugkopf nach einem der Ansprüche 1 bis 5, **dadurch gekennzeichnet, dass** die Borstenleistenrücken (6) und die Trägerplatte (4) aus dem gleichen thermoplastischem Kunststoff bestehen.

## Claims

1. A suction head for a vacuum cleaner, comprising a channel-like suction mouth (2) opening towards the floor to be cleaned and running traverse to the suction head's direction of motion, with a suction opening, and, additionally, a bristle ledge (3) upstream and downstream of the suction mouth (2), comprising a continuous row of densely placed bristles (5), which is interconnected by means of a support plate (4),
**characterized in**
1.1. that the bristles (5) in said bristle ledges (3) are bedded in a dimensionally stable string of thermoplastic rubber, said string forming a bristle heel (6) to the ledges, with its height in direction towards the bristles (5) being big in comparison to the thickness (d) of the support plate (4), and
1.2. that the bristle heels (6) are used as border reinforcing elements for the support plate (4), which is formed of thermoplastic rubber, and are connected with it in such a way that the bristle heels (6) stiffen the support plate (4) against strain deformation on the plate level, and, the support plate (4) stiffens the bristle heels (6) against strain deformations in the suction head's (1) direction of motion.

2. The suction head according to claim 1, **characterized in that** the bristles (5) are made of thermoplastic rubber, and **in that** the bristle heels (6) are made of molten bristle material or recycled material, which is being fed to an extrusion process.

3. The suction head according to claim 1 or 2, **characterized in that** the bristle heels (6) are placed into pre-formed border grooves (7) on the support plate (4) and are bound by means of the liquidized material of the border grooves (7).

4. The suction head according to claim 1 or 2, **characterized in that** the bristle heels (6) are forged to adapt to the support plate (4).

5. The suction head according to one of the claims 1-4, **characterized in that** the bristle heels (6) and the support plate (4) are connected at a rigid angle.

6. The suction head according to one of the claims 1-5, **characterized in that** the bristle heels (6) and the support plate (4) are made of the same thermoplastic rubber.

## Revendications

1. Tête aspirante pour un aspirateur, laquelle tête aspirante présente un orifice d'aspiration (2), qui s'étend transversalement à la direction de déplacement de la tête d'aspiration et qui est ouvert vers le sol à nettoyer, en forme de canal avec une ouverture d'aspiration ainsi que, en direction de déplacement devant et derrière l'ouverture d'aspiration (2), une baguette de soies (3) composée de soies (5) placées les unes contre les autres en une rangée continue et qui est reliée à une plaque de support (4),
**caractérisée en ce que**
1.1. les soies (5) de la baguette de soies (3) sont enrobées dans un cordon indéformable en une matière synthétique thermoplastique, le cordon formant un dos de baguette de soies (6) dont la hauteur (h) en direction des soies (5) est grande par comparaison à l'épaisseur (d) de la plaque de support (4) et
1.2. les dos de baguette de soies (6) sont constitués en tant qu'éléments marginaux de renforcement pour la plaque de support (4) formée en une matière synthétique thermoplastique et sont reliés à cette plaque de telle manière que les dos de baguette de soies (6) renforcent la plaque de support (4) pour résister aux déformations dues aux sollicitations exercées de l'extérieur du plan de la plaque et la plaque de support (4) renforce les dos de baguette de soies (6) pour résister à des déformations dues aux sollicitations en direction de déplacement de la tête aspirante (1).

2. Tête aspirante selon la revendication 1,
**caractérisée en ce que**
les soies (5) sont en une matière synthétique thermoplastique et les dos de baguette de soies (6) en un matériau de soies ou en une matière recyclée appliqué par fusion qui est rajouté par extrusion.

3. Tête aspirante selon la revendication 1 ou 2,
**caractérisée en ce que**
les dos de baguette de soies (6) sont introduits dans des rainures marginales (7) ménagées sur la plaque de support (4) et sont liés au matériau des rainures marginales (7) de façon à ce que la matière soit continue.

4. Tête aspirante selon la revendication 1 ou 2,
**caractérisée en ce que**
les dos de baguette de soies (6) sont formés sur la plaque de support (4).

5. Tête aspirante selon l'une des revendications 1 à 4,
**caractérisée en ce que**
les dos de baguette de soies (6) et la plaque de support (4) sont réunis selon un angle fixe.

6. Tête aspirante selon l'une des revendications 1 à 5,
**caractérisée en ce que**
les dos de baguette de soies (6) et la plaque de support (4) sont composés de la même matière synthétique thermoplastique.
